# EUROPÄISCHE PATENTSCHRIFT

(11) **EP 0 160 796 B1**
(45) Veröffentlichungstag und Bekanntmachung des Hinweises auf die Patenterteilung: **02.08.1989**
(21) Anmeldenummer: 85102106.3
(22) Anmeldetag: 26.02.1985
(51) Int. Cl.: H01H 27/06, H01H 31/00

(54) **Schalteranordnung**
Switch arrangement
Disposition d'interrupteurs

(30) Priorität: 03.04.1984 DE 3412430
(43) Veröffentlichungstag der Anmeldung: 13.11.1985
(73) Patentinhaber: Siemens Nixdorf Informationssysteme Aktiengesellschaft, 33102 Paderborn (DE)
(72) Erfinder: Roepke, Dietmar, D-4939 Steinheim 2 (DE); Knoop, Franz-Josef, D-4793 Büren-Steinhausen (DE)
(74) Vertreter: Schaumburg, Thoenes & Thurn

(56) Entgegenhaltungen:
- DE-A- 2 402 123
- DE-A- 3 204 020
- US-A- 3 710 042
- US-A- 3 766 341
- US-A- 3 801 755
- US-A- 4 264 792

## Beschreibung

Die Erfindung betrifft eine Schalteranordnung gemäß dem Oberbegriff des Anspruchs 1 und geht aus von der DE-A- 3 204 020.

In trockenen Räumen, insbesondere wenn sie mit Bodenbelägen aus Kunststoffen ausgelegt sind, ist es ein bekanntes Phänomen, daß sich die Personen in diesen Räumen statisch aufladen. Bei einer Schalteranordnung mit Schlüsselbetätigtem Schließzylinder besteht dann die Gefahr, daß elektrostatische Aufladungen auf den Schließzylinder übertragen werden, wenn die elektrostatisch aufgeladene Person den Schalter berührt. Zwischen dem Schließzylinder und Teilen anderen Potentials in dem mit dem Schlüsselschalter verbundenen Gerät bildet sich ein elektrisches Feld aus, das wiederum in den in diesem Feld liegenden Elementen Spannungen beträchtlicher Höhe induzieren kann. Diese können ausreichen, Schaltkreise zu zerstören oder zumindest Fehlschaltungen zu bewirken. Dies spielt insbesondere dann eine Rolle, wenn der Schlüsselschalter direkt auf einer Leiterplatte montiert ist.

Aus der oben erwähnten DE-A- 3 204 020 ist daher zwischen dem Zylinderschloss und dem Drehschalter ein zylindrisches Verbindungsstück aus einem elektrisch isolerenden Werkstoff angeordnet, das einerseits mit dem drehbaren Teil des Zylinderschlosses und anderseits mit dem Rotor des Drehschalters in Eingriff steht und eine zum Erreichen der gewünschten Spannungsfestigkeit ausreichende Länge aufweist.

Aus der US-A-4 264 792 ist ein Schlüsselschalter mit einem Zylinderschloß bekannt, bei dem der Schließzylinder ein bewegliches Kontaktelement darstellt, das über eine den Schlüsselschalter tragende und geerdete Gehäusewand ständig mit Masse verbunden ist. Der Schlüsselschalter dient dazu, durch eine axiale Verschiebung des metallenen Schließzylinders ein Ende einer Wicklung einer Zündspule im abgeschlossenen Zustand des Zylinderschlosses zu erden, so daß in der Zündspule keine Zündspannung aufgebaut werden kann. Die Erdung des Schließzylinders setzt ein metallenes Schloßgehäuse und eine metallene Gehäusewand für den Schlüsselschalter voraus. An einen Schutz von Schaltungsteilen gegen statische Aufladungen beim Berühren des Schlüsselschalters ist in dieser Druckschrift nicht gedacht.

In der DE-A-2 402 123 wird ein Zylinderschloß beschrieben, dessen metallener Schließzylinder sich in einem Kunststoffgehäuse befindet. Der Schließzylinder ist über eine radial aus dem Kunststoffgehäuse herausgeführte Anschlußfahne an einen ersten Pol einer Spannungsquelle angeschlossen. Die von Stiftsäulen gebildeten Zuhaltungen sind jeweils über Verbraucher mit dem zweiten Pol der Spannungsquelle verbunden. Beim Einführen eines geeigneten Schlüssels und bei einer Drehung des Schließzylinders können metallische Teile ausgewählter Stiftsäulen mit dem Schließzylinder in Kontakt gebracht werden, so daß auf diese Weise ein Stromkreis geschlossen wird. Ebenso wie bei der Ausführungsform gemäß der US-A-4 264 792 bildet der Schließzylinder selbst ein bewegliches Kontaktelement. An einen Schutz von Schaltungsteilen gegen statische Aufladungen ist auch bei dieser Ausführungsform nicht gedacht. Darüber hinaus ist ein derartiger Schlüsselschalter wegen seiner radial ausladenden Bauweise für die Verwendung auf Leiterplatten kaum geeignet.

Schließlich ist aus der US-A-3 710 042 ein Drehschalter bekannt, dessen zur Betätigung eines verstellbaren Kontaktelementes bestimmte Welle über die Wellenhalterung ständig geerdet ist. Dadurch wird eine Gefährdung von Benutzern oder Servicepersonal vermieden, wenn durch irgendeinen Fehler in dem den Drehschalter aufweisenden Gerät eine Spannung an der Schalterwelle anliegt.

Der Erfindung liegt die Aufgabe zugrunde, eine Schalteranordnung der eingangs genannten Art mit möglichst einfachen Mitteln so auszubilden, daß ein schädlicher Einfluß elektrostatischer Entladungsimpulse auf die mit der Schalteranordnung verbundenen Schaltungen vermieden wird.

Für diese Aufgabe wird im Kennzeichen des Anspruchs 1 eine erste erfindungsgemäße Lösung angegeben.

Das Masseanschlußelement wird beim Einbau der Schalteranordnung mit der Erde des die Schalteranordnung aufnehmenden Gerätes verbunden, so daß sich ein Benutzer beim Berühren oder Einstecken des Schlüssels über diese Masseverbindung entladen kann. Dieser Entladungsstrom mag zwar für den Benutzer unangenehm sein, ein schädlicher Einfluß auf die mit der Schalteranordnung verbundene elektrischen oder elektronischen Bauelemente wird jedoch vermieden. Die radialen Abmessungen herkömmlicher Schalteranordnungen können jedoch beibehalten werden, was insbesondere im Hinblick auf die Montage derartiger Schalteranordnungen auf Leiterplatten mit der bei diesen üblichen engen Anordnung von Bauelementen von Vorteil ist.

Vorzugsweise ist das Masseanschlußelement als Steckverbindung mit zwei koaxial zum Schließzylinder gerichteten Steckelementen ausgebildet, von denen eines mit dem Schließzylinder verbunden ist. Beispielsweise kann das eine Steckelement von einer am Boden des Schaltergehäuses angeordneten Buchse gebildet sein, während der Schließzylinder mit einem axial gerichteten Stift verbunden ist, der in die Buchse eingreift und sich beim Drehen des Schließzylinders in dem Schaltergehäuse mitdreht. Diese Ausführungsform ist äußerst einfach und zuverlässig, zumindest solange der Schließzylinder jeweils mit dem Schlüssel sowohl in seine Einschaltstellung als auch in seine Ausschaltstellung gedreht wird.

Es gibt jedoch auch Schalteranordnungen, bei denen der Schließzylinder zum Einschalter einmal verdreht wird, jedoch nach der Kontaktgabe sofort wieder durch eine Rückstellfeder in seine Ausgangsstellung zurückgedreht wird. Bei dieser Ausführungsform besteht die Gefahr, daß bei der vorstehend beschriebenen Steckverbindung der feste Sitz des mit dem Schließzylinder verbundenen Stiftes in der Buchse das selbsttätige Zurückdrehen des Schließzylinders verhindert. In diesem Fall kann es zweckmäßiger sein, wenn die leitende Verbindung ein unter Federbelastung am Schließzylinder schleifend anliegendes Kontaktelement umfaßt.

Die im unabhängigen Anspruch 4 definierte Schalteranordnung löst die der Erfindung zugrundeliegende Aufgabe mit dem Vorteil, daß nur ein einziges Teil, nämlich die Kontaktfeder für den Masseanschluß benötigt wird. Diese Lösung ist daher preiswert in der Herstellung und einfach in der Montage.

Eine weitere, sehr sichere Lösung erhält man bei der Schalteranordnung gemäß Anspruch 5. Die großflächige Anlage der Tellerfeder an dem Schließzylinder gewährleistet eine zuverlässige Kontaktgabe.

Die folgende Beschreibung erläutert die Erfindung anhand von Ausführungsbeispielen. Es zeigen
Fig. 1 einen die Schließzylinderachse enthaltenden Schnitt durch eine Schalteranordnung gemäß einer ersten Ausführungsform der Erfindung,
Fig. 2 und 3 jeweils einen die Schließzylinderachse enthaltenden Teilschnitt durch eine zweite bzw. dritte Ausführungsform der Erfindung,
Fig. 4 eine Draufsicht auf das offene Schaltergehäuse in Richtung der Schließzylinderachse auf eine vierte Ausführungsform der Erfindung,
Fig. 5 einen Teilschnitt entlang Linie V-V in Figur 4, wobei der Schließzylinder mit eingezeichnet ist und
Fig. 6 und 7 den Figuren 4 und 5 entsprechende Darstellungen einer fünften Ausführungsform der Erfindung.

In den verschiedenen Figuren sind gleiche Teile stets mit gleichen Bezugszeichen versehen. In Figur 1 erkennt man eine allgemein mit 10 bezeichnete Schalteranordnung mit einem Schaltergehäuse 12, umfassend ein unteres erstes Gehäuseteil 14, in das ein oberes zweites Gehäuseteil 16 in nicht dargestellter Weise eingeklipst ist. Im Boden 18 des unteren Gehäuseteiles 14 sind feststehende Kontaktstifte 20 angeordnet, welche in entsprechende Raster- öffnungen einer Leiterplatte 22 einlötbar sind.

In dem oberen Gehäuseteil 16 ist ein Schließzylinder 24 drehbar gelagert, der mittels eines Schlüssels 26 verdreht werden kann. Der Schließzylinder 24 trägt an seinem unteren Ende einen axial gerichteten kantigen Fortsatz 28, der in eine komplementäre Vertiefung eines Betätigungselementes 30 eingreift, um dieses bei einer Drehung des Schließzylinders 24 mitzudrehen. Das Betätigungselement 30 ist mittels eines radialen Flansches 32 in dem unteren Gehäuseteil 14 drehbar gelagert und weist eine radiale Nase 34 auf, die dazu dient, ein bewegliches Kontaktelement 36 an die feststehenden Kontaktelemente 20 anzudrücken und damit eine Schaltverbindung herzustellen. Wird das Betätigungselement 30 aus der in der Figur 1 dargestellten Stellung um 90° verdreht, so wird das bewegliche Kontaktelement 36 frei und kann aufgrund seiner federelastischen Vorspannung von dem feststehenden Kontaktelement abheben, so daß die Schaltverbindung unterbrochen ist.

Zur Herstellung eines Massekontaktes zwischen einer Erdungsleitung der Leiterplatte 22 und dem Schließzylinder 24 dient ein in Achsrichtung des letzteren angeordneter Kontaktstift 44, der den Boden des unteren Gehäuseteils 14 durchsetzt und mit dem metallischen Fortsatz 28 des Schließzylinders 24 durch das Betätigungselement 30 hindurch in Berührung tritt. Der Kontaktstift 44 ist mit einer Erdungsbahn der Leiterplatte 22 verbunden. Unabhängig von der Stellung des Schließzylinders 24 besteht damit stets eine leitende Verbindung zwischen dem Schließzylinder 24 und einer Erdungsleitung. Greift eine Bedienungsperson, die sich im Raum statisch aufgeladen hat, an den Schlüssel 26 oder den Schließzylinder 24, so wird letzterer üblicherweise entsprechend aufgeladen. Dabei können ohne weiteres Differenzspannungen zur Umgebung in Höhe von einigen tausend Volt entstehen. Ohne die permanente Erdung des Schließzylinders 24 bestünde die Gefahr, daß sich die auf dem Schließzylinder befindlichen Ladungen unkontrolliert über eines des Kontaktelemente 36 und 20 entladen, wodurch der Signalfluß in einer angeschlossenen Schaltung empfindlich gestört werden kann. Diese unkontrollierte Entladung des Schließzylinders 24 über Teile der angeschlossenen Schaltung wird durch die permanente leitende Verbindung mit einem Masseanschluß vermieden.

Die Ausführungsform gemäß Fig. 2 ist ähnlich der in Fig. 1 beschriebenen Ausführungsform, wobei jedoch anstelle eines Kontaktstiftes 44 an dem Boden des Gehäuseunterteiles 14 eine mit einem Lötstift 46 versehene Kontaktplatte 48 befestigt ist, auf der sich eine den Boden des Gehäuseunterteiles 14 und das Betätigungselement 30 in einer Bohrung 50 durchsetzende Schraubendruckfeder 52 abstützt, die einen Kontaktstift 54 gegen die Unterseite des Schließzylinders 24 spannt. Gegenüber der Lösung gemäß Fig. 1 hat diese Lösung den Vorteil, daß der Kontaktstift 54 durch die Druckfeder 52 stets in enger Berührung mit dem Schließzylinder 24 gehalten wird.

Bei der in Fig. 3 dargestellten Ausführungsform trägt der Schließzylinder 24 an seinem unteren Ende einen Kontaktstift 56, der in eine in dem Boden des Gehäuseunterteiles 14 eingelassene und das Betätigungselement 30 durchsetzende Kontaktbuchse 58 eingreift, die ihrerseits mit einem Lötstift 60 verbunden ist.

Eine besonders bevorzugte Ausführungsform ist in den Fig 4. und 5 dargestellt. Auf einer radial nach innen ragenden Stützfläche 62 des Gehäuseunterteiles 14 liegt eine Tellerfeder 64 auf, deren Außenumriß in Anpassung an den Querschnitt des Schaltergehäuses im wesentlichen quadratisch ist und die einen kreisförmigen Ausschnitt 66 für den Schließzylinder 24 besitzt. Durch radiale Schlitze 68 sind in der Tellerfeder 64 vier Sektoren 70 gebildet, die in der in der Fig. 6 ersichtlichen Weise nach oben gebogen sind, so daß sie am Boden 72 des Schließzylinders 24 anliegen. Die Tellerfeder 64 ist über im Gehäuseunterteil 14 angeordnete Kontaktstifte 74 (Fig. 4) mit einer Masseleitung der angeschlossenen Leiterplatte 22 verbindbar. Diese Lösung hat den Vorteil, daß eine großflächige und damit sichere, niederohmige und induktionsarme leitende Verbindung zwischen dem Schließzylinder 24 und einer Masseleitung geschaffen wird. Zudem ist die Tellerfeder 64 als Stanzteil einfach und preiswert herzustellen und auf einfachste Weise in dem Schaltergehäuse 12 zu montieren.

Die Ausführungsform gemäß den Fig. 6 und 7 schließlich zeigt eine ebenfalls sehr preiswert und einfach herzustellende und zu montierende Ausführungsform. Die leitende Verbindung zwischen dem Schließzylinder 24 und einer entsprechenden Erdungsleitung auf der Leiterplatte 22 erfolgt über eine drahtförmige Kontaktfeder 76, die mit ihrem einen Ende in ein Sackloch 78 in dem Boden des Gehäuseunterteiles 14 verankert ist und mit ihrem anderen Ende auf der diametral gegenüberliegenden Seite des Schaltergehäuses durch eine Öffnung 80 in dem Boden des Gehäuseunterteiles 14 hindurchgeführt und in eine entsprechende Rasterbohrung der Leiterplatte 22 eingesteckt ist. Zwischen dem Sackloch 78 und der Durchbrechung 80 ist die Kontaktfeder 76 um den Schließzylinder 24 so herumgebogen, daß sie auf einem Teil dieser Strecke an dem Boden 72 des Schließzylindergehäuses schleifend anliegt. Dadurch ergibt sich wiederum ein niederohmiger Kontakt zwischen der Kontaktfeder 76 und dem Schließzylinder 24. Die Ausbildung der Tellerfeder 64 und der drahtförmigen Kontaktfeder kann auch so getroffen sein, daß sie an dem Schließzylinder 24 statt an dem Boden 72 des Schließzylindergehäuses anliegen.

## Patentansprüche

1. Schalteranordnung, insbesondere zur Montage auf einer Leiterplatte (22), umfassend ein aus Isoliermaterial bestehendes Schaltergehäuse (12) mit mindestens einem feststehenden Kontaktelement (20) und mindestens einem beweglichen Kontaktelement (36), einem Betätigungselement (30) zum Verstellen des beweglichen Kontaktelementes (36) zwischen einer kontaktfreien Stellung und einer Kontaktstellung und einem durch einen Schlüssel entsperrbaren, in dem Schaltergehäuse (12) drehbar gelagerten metallischen Schließzylinder (24), der mit dem Betätigungselement (30), drehfest verbunden ist, wobei die Kontaktelemente (20, 36) und das Betätigungselement (30) axial anschließend an das schlüsselferne Ende des Schließzylinders (24) angeordnet sind, dadurch gekennzeichnet, daß der Schließzylinder (24) ständig mit dem Masseanschlußelement (44; 46 bis 54; 56 bis 60) leitend verbunden ist, das das Betätigungselement (30) durchsetzt.

2. Schalteranordnung nach Anspruch 1, dadurch gekennzeichnet, daß das Masseanschlußelement als Steckverbindung mit zwei koaxial zum Schließzylinder (24) gerichteten Steckelementen (56, 58) ausgebildet ist, von denen eines (56) mit dem Schließzylinder (24) verbunden ist.

3. Schalteranordnung nach Anspruch 1, dadurch gekennzeichnet, daß das Masseanschlußelement ein unter Federbelastung am Schließzylinder (24) schleifend anliegendes Kontaktelement (46, 52) umfaßt.

4. Schalteranordnung, insbesondere zur Montage auf einer Leiterplatte (12), umfassend ein aus Isoliermaterial bestehendes Schaltergehäuse (12) mit mindestens einem feststehenden Kontaktelement (20) und mindestens einem beweglichen Kontaktelement (36), einem Betätigungselement (30) zum Verstellen des beweglichen Kontaktelementes (36) zwischen einer kontaktfreien Stellung und einer Kontaktstellung und einem durch einen Schlüssel (26) entsperrbaren, in dem Schaltergehäuse (12) drehbar gelagerten metallischen Schließzylinder (24), der mit dem Betätigungselement (30) drehfest verbunden ist, wobei die Kontaktelemente (20, 36) und das Betätigungselement (30) axial anschließend an das schlüsselferne Ende des Schließzylinders (24) angeordnet sind, dadurch gekennzeichnet, daß der Schließzylinder (24) ständig mit einem Masseanschlußelement leitend verbunden ist, das von einer draht- oder blattförmigen Kontaktfeder (76) gebildet ist, die mit mindestens einem Ende an dem Betätigungselement (30) vorbei aus dem Schaltergehäuse (12) durch dessen Boden herausgeführt ist, und innerhalb desselben mindestens auf einem Teil ihrer Länge an dem Schließzylinder (24) anliegt.

5. Schalteranordnung, insbesondere zur Montage auf einer Leiterplatte (22), umfassend ein aus Isoliermaterial bestehendes Schaltergehäuse (12) mit mindestens einem feststehenden Kontaktelement und (20) und mindestens einem beweglichen Kontaktelement (36), einem Betätigungselement (30) zum Verstellen des beweglichen Kontaktelementes (36) zwischen einer kontaktfreien Stellung und einer Kontaktstellung und einem durch einen Schlüssel (26) entsperrbaren, in dem Schaltergehäuse (12) drehbar gelagerten metallischen Schließzylinder (24), der mit dem Betätigungselement (30) drehfest verbunden ist, wobei die Kontaktelemente (20, 36) und das Betätigungselement (30) axial anschließend an das schlüsselferne Ende des Schließzylinders (24) angeordnet sind, dadurch gekennzeichnet, daß der Schließzylinder (24) ständig mit einem Masseanschlußelement leitend verbunden ist, das eine Tellerfeder (64) umfaßt, die auf einer senkrecht zur Schließzylinderachse gerichteten Stützfläche (62) aufliegt, sich an der Unterseite des Schließzylinders (24) abstützt und mit mindestens einem Kontaktstift (74) verbunden ist, der an dem Betätigungselement (30) vorbei aus dem Schaltergehäuse (12) durch dessen Boden herausgeführt ist.

## Claims

1. Switch arrangement, particularly for assembly on a printed circuit board (22), comprising a switch housing (12) made of insulating material and having at least one fixed contact element (20) and at least one movable contact element (36), an actuating element (30) for adjusting the movable contact element (36) between a contact-free position and a contact position, and a metal key cylinder (24) which can be unlocked by a key and is rotatably mounted in the switch housing (12) and which is rigidly connected to the actuating element (30), the contact elements (20, 36) and the actuating element (30) being arranged axially adjacent to that end of the key cylinder (24) remote from the key, characterised in that the key cylinder (24) is always electrically connected to the earth connection element (44; 46 to 54; 56 to 60) which passes through the actuating element (30).

2. Switch arrangement according to claim 1, characterised in that the earth connection element is in the form of a plug-type connection having two plug-in elements (56, 58), which are directed coaxially with respect to the key cylinder (24) and one (56) of which is connected to the key cylinder (24).

3. Switch arrangement according to claim 1, characterised in that the earth connection element comprises a contact element (46, 52) which rubs against the key cylinder (24) under spring load.

4. Switch arrangement, particularly for assembly on a printed circuit board (22), comprising a switch housing (12) made of insulating material and having at least one fixed contact element (20) and at least one movable contact element (36), an actuating element (30) for adjusting the movable contact element (36) between a contact-free position and a contact position, and a metal key cylinder (24) which can be unlocked by a key (26) and is rotatably mounted in the switch housing (12) and which is rigidly connected to the actuating element (30), the contact elements (20, 36) and the actuating element (30) being arranged axially adjacent to that end of the key cylinder (24) remote from the key, characterised in that the key cylinder (24) is always electrically connected to an earth connection element comprising a wire- or leaf-shaped contact spring (76) which, with at least one end, extends past the actuating element (30) out of the switch housing (12) through the bottom of the latter and, inside the housing, bears against the key cylinder (24) at least over part of its length.

5. Switch arrangement, particularly for assembly on a printed circuit board (22), comprising a switch housing (12) made of insulating material and having at least one fixed contact element (20) and at least one movable contact element (36), an actuating element (30) for adjusting the movable contact element (36) between a contact-free position and a contact position, and a metal key cylinder (24) which can be unlocked by a key (26) and is rotatably mounted in the switch housing (12) and which is rigidly connected to the actuating element (30), the contact elements (20, 36) and the actuating element (30) being arranged axially adjacent to that end of the key cylinder (24) remote from the key, characterised in that the key cylinder (24) is always electrically connected to an earth connection element comprising a Belleville spring (64) which rests on a supporting surface (62) perpendicular to the key cylinder axis, is supported on the underside of the key cylinder (24) and is connected to at least one contact pin (74) extending past the actuating element (30) out of the switch housing (12) through the bottom of the latter.

## Revendications

1. Dispositif interrupteur, en particulier pour être monté sur une carte de circuit imprimé (22), comprenant un boîtier (12) d'interrupteur en matière isolante muni d'au moins un élément de contact (20) fixe et d'au moins un élément de contact (36) mobile, d'un élément d'actionnement (30) pour déplacer l'élément de contact (36) mobile entre une position sans contact et une position avec contact, et d'un cylindre métallique de fermeture (24) monté tournant à l'intérieur du boîtier d'interrupteur (12) et manoeuvrable à l'aide d'une clé, qui est accouplé en rotation avec l'élément d'actionnement (30), dans lequel les éléments de contact (20, 36) et l'élément d'actionnement (30) sont disposés axialement à la suite de l'extrémité du cylindre de fermeture (24) éloignée de la clé, caractérisé en ce que le cylindre de fermeture (24) est en relation de conduction électrique permanente avec l'élément de raccordement à la masse (44; 46 à 54; 56 à 60) qui traverse l'élément d'actionnement (30).

2. Dispositif interrupteur selon la revendication 1, caractérisé en ce que l'élément de raccordement à la masse est constitue comme un connecteur à fiches avec deux éléments enfichables (56, 58), coaxiaux au cylindre de fermeture (24), dont l'un (56) est réuni au cylindre de fermeture (24).

3. Dispositif interrupteur selon la revendication 1, caractérisé en ce que l'élément de raccordement à la masse comprend un élément de contact (46, 52) appliqué en contact glissant contre le cylindre de fermeture (24) par une force élastique.

4. Dispositif interrupteur, en particulier pour être monté sur une carte de circuit imprimé (22), comprenant un boîtier (12) d'interrupteur en matière isolante muni d'au moins un élément de contact (20) fixe et d'au moins un élément de contact (36) mobile, d'un élément d'actionnement (30) pour déplacer l'élément de contact (36) mobile entre une position sans contact et une position avec contact, et d'un cylindre métallique de fermeture (24) monté tournant à l'intérieur du boîtier d'interrupteur (12) et manoeuvrable à l'aide d'une clé (26), qui est accouplé en rotation avec l'élément d'actionnement (30), dans lequel les éléments de contact (20, 36) et l'élément d'actionnement (30) sont disposés axialement à la suite de l'extrémité du cylindre de fermeture (24) éloignée de la clé, caractérisé en ce que le cylindre de fermeture (24) est en relation de conduction électrique permanente avec un élément de raccordement à la masse constitué par un ressort de contact (76), ayant la forme d'un fil ou d'une lamelle, qui est guidé par au moins une extrémité passant le long de l'élément d'actionnement (30) hors du boîtier (12) d'interrupteur à travers la base de ce dernier, et qui est appliqué sur au moins une partie de sa longueur à l'intérieur de ce même boîtier contre le cylindre de fermeture (24).

5. Dispositif interrupteur, en particulier pour être monté sur une carte de circuit imprimé (22) comprenant un boîtier (12) d'interrupteur en matière isolante, muni d'au moins un élément de contact (20) fixe et d'au moins un élément de contact (36) mobile, d'un élément d'actionnement (30) pour déplacer l'élément de contact (36) mobile entre une position sans contact et une position avec contact, et d'un cylindre métallique de fermeture (24) monté tournant à l'intérieur du boîtier d'interrupteur (12) et manoeuvrable à l'aide d'une clé (26), qui est accouplé en rotation avec l'élément d'actionnement (30), dans lequel les éléments de contact (20, 36) et l'élément d'actionnement (30) sont disposés axialement à la suite de l'extrémité du cylindre de fermeture (24) éloignée de la clé, caractérisé en ce que le cylindre de fermeture (24) est en relation de conduction électrique permanente avec un élément de raccordement à la masse comprenant une coupelle élastique (64) qui repose sur une surface d'appui (62) dirigée perpendiculairement à l'axe du cylindre de fermeture, qui s'appuie contre la face inférieure du cylindre de fermeture (24) et qui est reliée à au moins une broche de contact (74) guidée en passant le long de l'élément d'actionnement (30) hors du boîtier (12) d'interrupteur à travers la base de ce dernier.
